# EUROPÄISCHE PATENTSCHRIFT

(11) **EP 1 902 437 B1**
(45) Veröffentlichungstag und Bekanntmachung des Hinweises auf die Patenterteilung: **02.03.2011**
(21) Anmeldenummer: 06764037.5
(22) Anmeldetag: 04.07.2006
(51) Int. Cl.: G08G 1/095, H05B 33/08

(54) **LICHTSIGNALANLAGE, INSBESONDERE FÜR DEN STRAßENVERKEHR**
LIGHT SIGNALLING SYSTEM, IN PARTICULAR FOR TRAFFIC
SYSTEME DE FEUX DE SIGNALISATION, EN PARTICULIER POUR LA CIRCULATION ROUTIERE

(30) Priorität: 13.07.2005 DE 102005032719
(43) Veröffentlichungstag der Anmeldung: 26.03.2008
(73) Patentinhaber: SIEMENS AKTIENGESELLSCHAFT, 80333 München (DE)
(72) Erfinder: HERING, Bernhard, 81479 München (DE); HOLZ, Norbert, 82140 Olching (DE)
(86) Internationale Anmeldenummer: PCT/EP2006/063833
(87) Internationale Veröffentlichungsnummer: WO 2007/006684

(56) Entgegenhaltungen:
- EP-A1- 0 974 947
- US-A1- 2004 212 309
- US-A1- 2005 099 319

## Beschreibung

Die Erfindung bezieht sich auf eine Lichtsignalanlage für den Straßenverkehr, nach dem Oberbegriff des Patentanspruches 1.

Lichtsignalanlagen kommen vor allem in der Verkehrstechnik zur Verkehrssteuerung und -regelung zum Einsatz. Signalgeber, die zur Abgabe von Lichtzeichen für die Verkehrsteilnehmer vorgesehen sind, sind vor allem aus dem Straßeverkehr bekannt. Beispielsweise werden die sich an einem Knotenpunkt des Straßennetzes kreuzenden, konkurrierenden Verkehrsströme, die durch Kraftfahrzeuge, Schienenfahrzeuge, Radfahrer und Fußgänger gebildet werden können, durch eine Vielzahl an Signalgebern gesteuert. Hierzu sind die Signalgeber an ein Steuergerät angeschlossen, von dem sie nach einem im Steuergerät ablaufenden Signalprogramm angesteuert werden.

Seit langem sind Signalgeber mit Glühlampen als Lichtquellen bestückt, wobei Schaltungseinrichtungen zur Ansteuerung und Überwachung der Signalgeber im Steuergerät eingesetzt werden, die auf die besonderen Eigenschaften von Glühlampen ausgelegt sind. In den letzten Jahren hat jedoch die Technologie der Leuchtdioden, kurz LED (englisch: Light Emitting Diodes), so große Fortschritte gemacht, dass heute mit einigen wenigen - beispielsweise sechs - Hochleistungs-LED-Chips ein lichtnormgerechter, langlebiger und energiesparender Signalgeber aufgebaut werden kann. Aus Gründen der Verkehrssicherheit werden an die Komponenten von Lichtsignalanlagen hohe Sicherheitsanforderungen gestellt, um Fehler bei der Abgabe von Lichtzeichen zu vermeiden. Mit dem Übergang von Glühlampen zu Leuchtdioden sind neue Fehlermöglichkeiten entstanden, die durch geeignete Gegenmaßnahmen beherrscht werden müssen.

Ein typischer Fehler besteht im ungewollten Ausbleiben eines Sperrsignals, beispielsweise eines roten Lichtzeichens an einer Verkehrsampel. Herkömmliche Steuergeräte benutzen bei Glühlampen den elektrischen Stromzufluss als zuverlässigen Indikator für eine ausreichende Lichterzeugung in der Glühwendel. Dabei sorgt die Leistung der Glühlampen von mindestens 20 W für eine elektrische Stromstärke, die auch in einer ausgedehnten Lichtsignalanlage mit Erdverkabelung durch die Schaltungseinrichtung im Steuergerät zuverlässig überwacht werden kann. Bei der Verwendung von Leuchtdioden aufweisenden Signalgebern kann jedoch in einer Leuchtdiode ein Kurzschluss - Strom ohne Spannung - oder eine Strompfadunterbrechung - Spannung ohne Strom - als Fehler auftreten. Es kann auch vorkommen, dass eine Leuchtdiode trotz normaler elektrischer Betriebswerte kein Licht abgibt. Des Weiteren kann es vorkommen, dass die den eigentlichen Leuchtdioden üblicherweise vorgeschaltete Treiberschaltung, z. B. ein getakteter Energiewandler, bei Bauteilefehlern Strom zieht, ohne die Leuchtdioden zu bestromen. Schließlich kann die Stromüberwachung im Steuergerät aufgrund der geringen Leistungsaufnahme von weniger als 10 W durch induktive, kapazitive oder ohmsche Störungseinkopplungen auf den langen Erdleitungen erheblich gestört werden.

Ein anderer Fehlertyp ist das ungewollte Erscheinen eines Freigabesignals, beispielsweise des grünen Lichtzeichens einer Kreuzungsampel. Ein herkömmliches Steuergerät überwacht zur Erkennung dieses Fehlertyps die Signalleitung auf Überschreiten einer Spannung von ca. 60 V bei einem Nominalwert von 230 V und nimmt bei Unterschreiten dieses Grenzwertes an, dass die Glühlampe nicht leuchtet. Zwar nimmt die Glühlampe auch bei 60 V merklich Energie auf, sie gibt aber dabei kaum Licht im sichtbaren Spektralbereich ab. Bei Signalgebern mit Leuchtdioden muss hingegen damit gerechnet werden, dass auch eine sehr geringe Energieaufnahme zum Aufleuchten einer Leuchtdiode, insbesondere bei Nacht, führt. Damit können im Gegensatz zu Glühlampen Leuchtdioden durch kapazitive Einkopplungen im Leitungsnetz des Signalgebers zum Aufleuchten gebracht werden.

Zur Lösung des ersten Fehlertyps ist es bekannt, mehrere Leuchtdioden so zu einem vermaschten LED-Array zusammen zu schalten, dass bei Kurzschluss oder Unterbrechung einer Leuchtdiode die Mehrzahl der restlichen Leuchtdioden weiterleuchtet. Ein gleichzeitiges Auftreten dieses Fehlers bei mehreren Leuchtdioden wird als unwahrscheinlich betrachtet. Des Weiteren kann die Treiberschaltung, also der Energiewandler, mit einer zusätzlichen Überwachungsschaltung ausgestattet werden, die bei fehlerhaften elektrischen Betriebswerten der Leuchtdioden eine spezielle Sicherung durchbrennt; mit dieser so genannten End-of-Life-Schaltung wird die Stromaufnahme des Signalgebers analog zum Fadenbruch einer Glühlampe unterbrochen. Es ist jedoch anzumerken, dass jede zusätzliche Überwachungsschaltung an sich auch wieder eine potentielle Fehlerquelle darstellt und dass die Funktionsbereitschaft einer End-of-Life-Überwachungsschaltung im Normalbetrieb des Signalgebers nicht getestet werden kann. Man kann auch auf die LED-spezifische Energieersparnis verzichten und die elektrische Leistung durch zusätzliche Verbraucherwiderstände anheben, wobei sicherheitstechnisch auf die sorgfältige Überwachung der Leuchtdioden zu achten ist. Ein anderer Lösungsweg sieht eine Verminderung der Betriebsspannung - etwa 40 V statt 230 V - vor, um die zu überwachenden LED-Ströme wieder auf ein gut überwachbares Niveau anzuheben. Allerdings wird auch diese Methode in absehbarer Zeit unter den Einsatzbedingungen eines Steuergerätes an ihre Grenzen stoßen, da der technologische Trend bei Leuchtdioden zu immer niedrigerem Energieverbrauch geht.

Zu gattungsgemäßen Lichtsignalanlagen wird auf die DE-Produktschrift "Der neue LED3 Signalgeber: Sicherheit mit System" herausgegeben von der Siemens AG, Bestellnummer E10003-A800-W18, Ausgabe 004, 2003-12-03 sowie auf die DE-Produktschrift zum Steuergerät "SITRAFFIC C800V: Präzision und Zuverlässigkeit auf höchstem Niveau", herausgegeben von der Siemens AG, Bestellnummer E10003-A800-W16, Ausgabe 002, 2002-03-01 verwiesen. Das Verkehrssteuergerät steuert mittels eines Prozessorsystems bis zu 48 Signalgruppen. Die Signalsicherung wird durch zwei unabhängige Mikroprozessoren fehlersicher nach VDE0832 überwacht, wodurch verkehrsgefährdende Signalisierungszustände vollständig ausgeschlossen sind. Das Steuergerät weist eine Schnittstelle zu einer übergeordneten Verkehrsrechner-Zentrale auf. Außerdem können über 80 Verkehrsdetektoren angeschlossen werden. Für die Ansteuerung der Signalgeber ist eine zentrale Schaltungseinrichtung vorgesehen, die aus Lampenschaltern für jeweils acht Signalgruppen von Signalgebern besteht. Zur Signalsicherung ist ein zweikanaliger Aufbau gewählt, wobei das Auftreten gefährdender Signalisierungszustände überwacht wird und widersprüchliche Signalisierungszustände und defekte Lampen gemeldet werden. Bei Auftreten eines gefährdenden Signalisierungszustandes wird über Abschaltmittel der Teilknoten abgeschaltet, in dem dieser Zustand aufgetreten ist. Bei den beschriebenen LED-Signalgebern stehen als zentrale Lichtquelle 12 bis 18 Leistungs-Leuchtdioden zur Verfügung. Die elektrische Schnittstelle zum Steuergerät bildet eine stromüberwachte Treiberschaltung mit Energiewandler und End-of-Life-Sicherung. Ein LED-Signalgeber weist ein Gehäuse mit integrierter Kühlplatte auf, in dem ein LED-Board und zu dessen Energieversorgung ein Energiewandler angeordnet sind. Das Gehäuse wird frontseitig durch eine optische Linse sowie eine Frontlinse abgeschlossen. Jeder Signalgeber wird von seinem zentralen Lampenschalter im Steuergerät separat mit bis zu 250 m langen 230 V Erdkabeln als Energieversorgungsleitung verbunden, die erheblichen elektrischen Störeinflüssen ausgesetzt sind. Der sinkende Leistungsverbrauch der LED-Signalgeber macht eine sichere Überwachung immer schwieriger, erhöht das Risiko für störungsbedingte Abschaltungen und verringert damit die Verfügbarkeit der Lichtsignalanlage.

Aus der europäischen Patentanmeldung EP 0 974 947 A1 sind eine Lichtsignalanlage sowie ein Verfahren zum Überwachen der Lichtsignalanlage bekannt. Die Lichtsignalanlage ist mit mindestens einem Signalgeber ausgestattet, dessen Lichtquelle durch in Form einer Matrix angeordnete Leuchtdioden gebildet ist. Über Versorgungs- und Steuerleitungen ist jeder Signalgeber mit einer Schalt- und Auswerteeinrichtung verbunden, die ihrerseits an eine Gerätesteuerung angeschlossen ist. Die Gerätesteuerung steuert die Betriebszustände der Signalgeber entsprechend einem vorbestimmten Signalplan. Die Schalt- und Auswerteeinrichtung generiert Signalsteuersignale zum Ein- bzw. Ausschalten von Signaldioden der Signalgeber und Teststeuersignale zum Ein- bzw. Ausschalten einer Testdiode. Vom Signalgeber erhält die Schalt- und Auswerteeinrichtung ein Lichtsensorsignal von einem Lichtsensor zur Überwachung der Funktion des Signalgebers, der Licht von der Testdiode empfängt.

Das Ein- bzw. Ausschalten sowie die Überwachung der Signalgeber erfolgen damit für alle Signalgeber der Lichtsignalanlage zentral von ihrer Gerätesteuerung mit Schalt- und Auswerteeinrichtung aus. Bei der jedem Signalgeber zugeordneten Signalgebersteuerung, der unmittelbar im Gehäuse der Signalgeber angeordnet ist, handelt es sich um einen LED-Treiber.

Der Erfindung liegt daher die Aufgabe zugrunde, eine Lichtsignalanlage der eingangs genannten Art bereitzustellen, die trotz Verwendung von Signalgebern mit Leuchtdioden möglichst fehlersicher und dabei einfach im Aufbau ist.

Die genannte Aufgabe wird erfindungsgemäß durch eine gattungsgemäße Lichtsignalanlage gelöst, welche die kennzeichnenden Merkmale des Patentanspruches 1 aufweist. Durch die Verschiebung der Anordnung der Schaltungseinrichtungen vom Steuergerät in die dezentrale Peripherie der Signalgeber ergeben sich sehr kurze Kabellängen im kritischen Leitungsteil, was zu einer drastischen Reduzierung aller Störeinflüsse auf die Spannungen und Ströme des LED-Signals führt. Der Leitungsstrang kann in vorteilhafter Weise als Energie- und Datenbus zwischen Steuergerät und den Signalgebern ausgebildet werden. Indem die Schaltungseinrichtung neben Mitteln zur Ansteuerung der Leuchtdioden auch Mittel zur Umwandlung der den Leuchtdioden zuzuführenden Energie sowie Mittel zur Überwachung der Strom- und/oder Spannungsbeaufschlagung der Leuchtdioden aufweist, die als gemeinsames Modul ausgebildet sind, werden die Funktionen der bislang zentral angeordneten Schaltungseinrichtungen sowie der Treiberschaltung im Signalgeber verschmolzen, was in vorteilhafter Weise die mehrfache Ausführung und Verkettung von Schaltungen zur Strom- und Spannungsüberwachung vermeidet. Das gesamte Konzept wird dadurch einfacher und lässt sicherheitstechnisch leichter zertifizieren. Die bislang im Treiber verwendete End-of-Life-Schaltung kann komplett entfallen. Im praktischen Betrieb erhöhen sich dadurch Verfügbarkeit und Sicherheit, während die Herstellkosten durch den geringeren Schaltungsaufwand sinken. Ansteuerungsmittel der Schaltungseinrichtung sind dazu eingerichtet, die Signalausgänge nach Sollvorgaben der Signalsteuerung anzusteuern. Auswertungsmittel der Schaltungseinrichtung sind dazu ausgebildet, Betriebsparameter redundant zu erfassen und Funktionstests durchzuführen. Kommunikationsmittel der Schaltungseinrichtung sind dazu ausgebildet, Steuer-, Mess- und Zustandsdaten über eine logische, gesicherte Datenverbindung mit dem Steuergerät auszutauschen. Durch gezielte Funktionskontrollen und eine abgestimmte Aufgabenteilung mit dem Steuergerät wird mit wirtschaftlichem Aufwand eine fehlersichere Ausführung erreicht.

In einer vorteilhaften Ausgestaltung der erfindungsgemäßen Lichtsignalanlage sind die Ansteuerungsmittel durch einen logischen Befehl ausgelöst zur Modulation der Pulsweite und /oder zur Absenkung der Amplitude des den Leuchtdioden zuzuführen Stromes ausgebildet. Dies ermöglicht ein softwaregesteuertes feinstufiges Abdimmen der Leuchtdioden, wobei sogar einzelne etwa akustische Signale beim Dimmen ausgenommen werden können.

In einer bevorzugten Ausführungsform der erfindungsgemäßen Lichtsignalanlage ist die Schaltungseinrichtung für mehrere Signalausgänge ausgelegt. Dadurch können mehrere Signalausgänge die stets erforderlichen Kernkomponenten, wie serielle Schnittstelle, Mikrocontroller, Energiewandler, vorteilhaft teilen. Außerdem wird in den resultierenden Datentelegrammen zwischen Steuergerät und Signalgebern das Verhältnis von Netto- zu Bruttodaten, also Date und Preamble, Header, CRC, günstiger.

In einer weiteren vorteilhaften Ausgestaltung der erfindungsgemäßen Lichtsignalanlage sind zur Überwachung der Signalzustände Mittel zur direkten Messung der elektrischen Betriebsparameter der Leuchtdioden vorgesehen. Die elektrischen Betriebsparameter sind der Strom und die Spannung im Betrieb der Dioden.

In einer weiteren vorteilhaften Ausführungsform der erfindungsgemäßen Lichtsignalanlage sind Mittel zur Erfassung des von den Leuchtdioden emittierten Lichts vorgesehen, die zur Ausführung von Tests im eingeschalteten und/oder ausgeschalteten Zustand der Leuchtdioden ausgebildet sind. Hierbei können im eingeschalteten Zustand kurze Ausschaltphasen vorgesehen sein, während im ausgeschalteten Zustand kurzzeitig eine im Infrarot emittierende Leuchtdiode aktiviert wird. Durch solche regelmäßigen, dynamischen Tests der Lichtmessung kann der Einfluss der Umgebungslichts kompensiert und die gesamte Erfassungskette fortlaufend überprüft werden.

In einer weiteren vorteilhaften Ausgestaltung der erfindungsgemäßen Lichtsignalanlage erfolgt die Datenübertragung zwischen Steuergerät und Signalgeber über ein 230 V-Stromkabel. Da häufig bereits 230 V-Kabel für die Datenübertragung benutzt werden, müssen keine neuen Datenkabel verlegt werden, was mit aufwendigen und oft verkehrsbehindernden Tiefbauarbeiten verbunden wäre. Hierdurch wird auch die bekannte Verwendung eines Koaxialkabels vermieden, was mit entsprechend aufwendigen Anschlussmontagen verbunden war.

In einer bevorzugten Ausgestaltung der erfindungsgemäßen Lichtsignalanlage sind für die Energieversorgung und die Datenübertragung zwischen Signalgeber und Steuergerät eine gemeinsame Signalleitung vorgesehen. Eine auf die Anwendung des Steuergeräts abgestimmte Powerline-Communication (kurz PLC) ist besonders dafür geeignet, auf vorhandenen Stromkabeln eine zuverlässige und leistungsfähige Datenübertragung im gesamten Bereich der Lichtsignalanlage sicherzustellen. Zudem toleriert die PLC-Technik ein Netz mit nachrichtentechnischen Problemstellen, wie unabgeschlossene Leitungen, Stichleitungen oder Abzweigungen.

Vorzugsweise werden bei erfindungsgemäßen Lichtsignalanlagen die Signalleitungen für Energie- und Datenübertragung eingesetzt. Wenn die Energieversorgung und die Datenübertragung über die gleichen Leitungen geführt werden, ist die Zahl der Anschlussstellen besonders gering.

Vorzugsweise sind bei erfindungsgemäßen Lichtsignalanlagen für die Energieversorgung und die Datenübertragung zwischen Signalgeber und Steuergerät voneinander getrennte Signalleitungen vorgesehen sind. Bei getrennten Signalleitungen gibt es zwar mehr Anschlussstellen, aber man hat eine höhere Übertragungsqualität und auch Einsparungen, weil die PLC-Transmitter erheblich einfacher und die Energiewandler ohne PLC-Hochfrequenzfilter ausgeführt werden können.

In einer anderen vorteilhaften Ausgestaltung der erfindungsgemäßen Lichtsignalanlage ist an den Signalgeber ein in dessen Nähe angeordneter Verkehrsdetektor anschließbar, wobei vom Verkehrsdetektor erfasste Verkehrsdaten über die Schaltungseinrichtungen zum Steuergerät übertragbar sind. Immer häufiger kommen beispielsweise über Kopf angeordnete Verkehrsdetektoren zum Einsatz, die im Bereich der Signalgeber einer Lichtsignalanlage montiert sind. Bei der vorgeschlagenen Technik sind dafür keine extra Kabel nötig, sondern die Detektorausgänge können über spezielle Eingänge der Schaltungseinrichtungen erfasst und von dort zum Steuergerät übertragen werden.

Weitere Vorteile einer erfindungsgemäßen Lichtsignalanlage ergeben sich aus einem Ausführungsbeispiel, welches anhand der Zeichnung näher erläutert wird, in deren einziger Figur ein Steuergerät mit daran angeschlossenem Signalgeber schematisch veranschaulicht ist.

Die erfindungsgemäße Lichtsignalanlage zur Verkehrssteuerung an einem Knotenpunkt des Straßenverkehrsnetzes umfasst eine Mehrzahl an Signalgebern 10, von denen exemplarisch einer dargestellt ist, einen Verkehrsdetektor 20, der über Kopf an einem Signalmast angeordnet sein kann, wobei die Signalgeber 10 erfindungsgemäß über einen, gegebenenfalls einen einzigen, Leitungsstrang 30 mit einem Steuergerät 40 verbunden sind. Ein Signalgeber 10 weist mindestens eine Leuchtdiode 11 zur Abgabe eines Lichtzeichens - etwa Grün-, Gelb- oder Rotlicht - auf, die durch eine im oder am Signalgeber 10 angeordnete Schaltungseinrichtung ansteuerbar ist. Durch die dezentrale periphere Anordnung der Schaltungseinrichtung in unmittelbarer Nähe des Signalgebers 10 und durch die Verbindung der Signalgeber 10 mit dem Steuergerät 40 über einen einzigen Leitungsstrang 30 wird erfindungsgemäß erreicht, dass die Länge der Leitung 30 verkürzt wird, was insbesondere im kritischen Leitungsteil zu einer drastischen Reduzierung aller Störeinflüsse auf die Spannungen und Ströme des LED-Signals führt.

Die Schaltungseinrichtung im Signalgeber 10 verwirklicht erfindungsgemäß ein einfaches und sicherheitstechnisch leicht zertifizierbares Konzept, in dem die Funktionen der bislang zentral im Steuergerät 40 angeordneten Lampenschalter und der in den Signalgebern 10 angeordneten Treiberschaltungen verschmolzen werden. Hierfür umfasst eine Schaltungseinrichtung einen Energiewandler 12 für die Leuchtdioden 11, welcher mit den Energieversorgungsleitungen 31 des Leitungsstrangs 30 verbunden ist. Zum Abdimmen der Leuchtdioden 11 sind die Ansteuerungsmittel 13 der Schaltungseinrichtung durch einen logischen Befehl ausgelöst zur Pulsweitemodulation und/oder zur Amplitudenabsenkung des den Leuchtdioden 11 zuzuführenden Stromes I ausgebildet. Dies erlaubt ein softwaregesteuertes feinstufiges Abdimmen der Leuchtdioden 11. Die Ansteuerungsmittel 13 steuern dabei die Signalausgänge, vorzugsweise mehrere Signalausgänge, nach Sollvorgaben an. Mit Auswertemitteln 14 können Betriebsparameter redundant erfasst und Funktionstests durchgeführt werden. Hierzu sind Überwachungsmittel 16 vorgesehen, mittels derer Strom- und Spannungsbeaufschlagung der Leuchtdioden 11 gemessen werden können. Mit Hilfe von Kommunikationsmitteln 15 werden Steuer-, Mess- und Zustandsdaten über eine logisch gesicherte Datenverbindung mit dem Steuergerät 40 ausgetauscht. Hierzu umfasst jeder Signalgeber 10 eine serielle Schnittstelle 17, die über eine als Datenbus ausgebildete Leitungsverbindung 32 mit einer seriellen Schnittstelle 45 des Steuergeräts 40 verbunden ist.

Zur direkten Überwachung der Leuchtstärke des Signalgebers 10 umfasst dieser Lichterfassungsmittel 18, die beispielsweise durch eine Fotodiode gebildet werden können. Als Funktionstest kann hier beispielsweise im laufenden Betrieb ein kurzzeitiges Ausschalten der Leuchtdioden 11 erfolgen. Um den. Einfluss des Umgebungslichts kompensieren zu können, ist am Signalgeber 10 des dargestellten Ausführungsbeispiels eine im Infrarotbereich emittierende Leuchtdiode 19 vorgesehen, deren Strahlung ebenfalls von den Erfassungsmitteln 18 detektiert und in den Auswertungsmitteln 14 verarbeitet werden kann. Damit ist die bekannte indirekte Schlussweise vom elektrischen Diodenstrom auf den Lichtstrom nicht mehr nötig. Die Leuchtstärke des Signalsgebers 10 kann unabhängig von Anzahl und Wirkungsgrad der Leuchtdioden 11 überwacht werden.

Mit Vorteil sind beim erfindungsgemäßen Anschluss eines über Kopf angeordneten Verkehrsdetektors 20 keine extra Kabel zum Steuergerät 40 erforderlich. Statt dessen können die Ausgangsdaten des Verkehrsdetektors 20 über spezielle Eingänge der peripheren Schaltungseinrichtung erfasst und von dort über den Leitungsstrang 30 zum Steuergerät 40 übertragen werden.

Zur Kommunikation zwischen Signalgebern 10 und Steuergerät 40 wird Powerline-Communication eingesetzt. Auf die Anwendung für Steuergeräte 40 abgestimmt, ist diese besonders geeignet, auf vorhandenen Stromkabeln eine zuverlässige und leistungsfähige Datenübertragung im gesamten Bereich des durch die Lichtsignalanlage geregelten Kreuzungsbereichs sicherzustellen. Zudem toleriert die PLC-Technik Leitungsnetze mit nachrichtentechnischen Problemstellen, wie unabgeschlossene Leitungen, Stichleitungen und Abzweigungen. Wenn für die Energieversorgung und die Datenübertragung die gleichen Signalleitungen 30 genutzt werden, kann man in besonders vorteilhafter Weise die Anzahl von Anschlussstellen gering halten. Alternativ können aber auch für die Energieversorgung und Datenübertragung getrennte Signalleitungen genutzt werden. Separate Leitungen erhöhen die Übertragungsqualität und kompensieren den Nachteil von mehreren Anschlussstellen durch Einsparungen, da die PLC-Transmitter erheblich einfacher und die Energiewandler 12 ohne PLC-Hochfrequenzfilter ausgeführt werden können.

## Patentansprüche

1. Lichtsignalanlage für den Straßenverkehr,
- mit mindestens einem Leuchtdioden (11) aufweisenden Signalgeber (10) zur Abgabe eines Lichtzeichens,
- mit einem Steuergerät (40) zur Ansteuerung, Auswertung und Überwachung der Signalgeber (10),
- und mit Leitungen (31) zur Energieversorgung zwischen dem Steuergerät (40) und den Signalgebern (10),
**dadurch gekennzeichnet,**
- **dass** je Signalgeber (10) eine in dessen unmittelbarer Nähe im oder am Signalgeber (10) angeordnete Schaltungseinrichtung vorgesehen ist, welche für mehrere Signalausgänge ausgelegt ist und
- Mittel (13) zur Ansteuerung der Leuchtdioden (11), die dazu eingerichtet sind, die Signalausgänge nach Sollvorgaben der Signalsteuerung anzusteuern,
- Mittel (12) zur Umwandlung der den Leuchtdioden (11) zuzuführenden Energie,
- Mittel (14) zur Überwachung der Strom- und/oder Spannungsbeaufschlagung der Leuchtdioden (11), die dazu ausgebildet sind, Betriebsparameter redundant zu erfassen und Funktionstests durchzuführen,
- und Kommunikationsmittel (15), die dazu ausgebildet sind, Steuer-, Mess- und Zustandsdaten über eine logische, gesicherte Datenverbindung mit dem Steuergerät (40) auszutauschen,
aufweist, die als gemeinsames Modul ausgebildet sind,
- **dass** die Signalgeber (10) über einen einzigen die Energieversorgungsleitungen (31) und Datenübertragungsleitungen (32) aufweisenden Leitungsstrang (30) mit dem Steuergerät (40) verbunden sind,
- und **dass** die Leitungen (32) zur Datenübertragung zwischen Steuergerät (40) und wenigstens einem Signalgeber (10) als Erd-Stromkabel ausgeführt sind, wobei Steuergerät (10) und Signalgeber (10) zur Datenübertragung mittels Powerline-Communication ausgebildet sind.

2. Lichtsignalanlage nach Anspruch 1,
**dadurch gekennzeichnet, dass** die Ansteuerungsmittel (13) durch einen logischen Befehl ausgelöst zur Modulation der Pulsweite und/oder zur Absenkung der Amplitude des den Leuchtdioden (11) zuzuführenden Stromes (I) ausgebildet sind.

3. Lichtsignalanlage nach Anspruch 1 oder 2,
**dadurch gekennzeichnet, dass** zur Überwachung der Signalzustände Mittel (16) zur direkten Messung des den Leuchtdioden (11) beaufschlagten Stromes (I) vorgesehen sind.

4. Lichtsignalanlage nach einem der Ansprüche 1 bis 3,
**dadurch gekennzeichnet, dass** Mittel (18) zum Erfassen des von den Leuchtdioden (11) emittierten Lichts vorgesehen sind, die zur Ausführung von Tests im eingeschalteten und/oder ausgeschalteten Zustand der Leuchtdioden (11) ausgebildet sind.

5. Lichtsignalanlage nach einem der Ansprüche 1 bis 4,
**dadurch gekennzeichnet, dass** für die Energieversorgung und die Datenübertragung zwischen Signalgeber (10) und Steuergerät (40) eine gemeinsame Signalleitung vorgesehen ist.

6. Lichtsignalanlage nach Anspruch 1 bis 4,
**dadurch gekennzeichnet, dass** für die Energieversorgung und die Datenübertragung zwischen Signalgeber (10) und Steuergerät (40) voneinander getrennte Signalleitungen (31 bzw. 32) vorgesehen sind.

7. Lichtsignalanlage nach einem der Ansprüche 1 bis 6,
**dadurch gekennzeichnet, dass** an den Signalgeber (10) ein in dessen Nähe angeordneter Verkehrsdetektor (20) anschließbar ist, wobei vom Verkehrsdetektor (20) erfasste Verkehrsdaten über die Schaltungseinrichtung zum Steuergerät (40) übertragbar sind.

## Claims

1. Light signalling system for road traffic,
- comprising at least one signal transmitter (10) having light-emitting diodes (11) and serving for emitting a light sign,
- comprising a control unit (40) for driving, evaluating and monitoring the signal transmitters (10),
- and comprising lines (31) for supplying energy between the control unit (40) and the signal transmitters (10),
**characterized**
- **in that**, per signal transmitter (10), a circuit device arranged in direct proximity thereto in or on the signal transmitter (10) is provided, which is designed for a plurality of signal outputs and has
- means (13) for driving the light-emitting diodes (11), which are designed to drive the signal outputs according to desired stipulations of the signal control,
- means (12) for converting the energy to be fed to the light-emitting diodes (11),
- means (14) for monitoring the application of current and/or voltage to the light-emitting diodes (11), which are designed to detect operating parameters in a redundant fashion and to carry out functional tests,
- and communication means (15), which are designed to exchange control, measurement and state data with the control unit (40) via a logical, secured data link,
which are embodied as a common module,
- **in that** the signal transmitters (10) are connected to the control unit (40) via a single line section (30) having the energy supply lines (31) and data transmission lines (32),
- and **in that** the lines (32) for data transmission between the control unit (40) and at least one signal transmitter (10) are embodied as earthing power cables, control unit (40) and signal transmitter (10) being embodied for data transmission by means of power line communication.

2. Light signalling system according to Claim 1, **characterized in that** the driving means (13) are designed, in a manner triggered by a logical command, for the modulation of the pulse width and/or for the reduction of the amplitude of the current (I) to be fed to the light-emitting diodes (11).

3. Light signalling system according to Claim 1 or 2, **characterized in that** means (16) for directly measuring the current (I) applied to the light-emitting diodes (11) are provided for monitoring the signal states.

4. Light signalling system according to one of Claims 1 to 3, **characterized in that** means (18) for detecting the light emitted by the light-emitting diodes (11) are provided, which are designed for performing tests in the switched-on and/or switched-off state of the light-emitting diodes (11).

5. Light signalling system according to one of Claims 1 to 4, **characterized in that** a common signal line is provided for the energy supply and the data transmission between signal transmitter (10) and control unit (40).

6. Light signalling system according to Claims 1 to 4, **characterized in that** mutually separate signal lines (31 and respectively 32) are provided for the energy supply and the data transmission between signal transmitter (10) and control unit (40).

7. Light signalling system according to one of Claims 1 to 6, **characterized in that** a traffic detector (20) arranged in proximity to the signal transmitter (10) can be connected to said signal transmitter, wherein traffic data detected by the traffic detector (20) can be transmitted to the control unit (40) via the circuit device.

## Revendications

1. Système de feux de signalisation pour la circulation routière,
- comprenant au moins un émetteur ( 10 ) de signaux ayant des diodes ( 11 ) électroluminescentes pour l'émission d'un signe lumineux,
- comprenant un appareil ( 40 ) de commande pour commander, exploiter et contrôler l'émetteur ( 10 ) de signaux,
- et comprenant des lignes ( 31 ) d'alimentation en énergie entre l'appareil ( 40 ) de commande et l'émetteur ( 10 ) de signaux,
**caractérisé**
- **en ce qu**'il est prévu pour chaque émetteur ( 10 ) de signaux un circuit disposé à proximité immédiate dans ou sur l'émetteur ( 10 ) de signaux et conçu pour plusieurs sorties du signal et qui comporte
- des moyens ( 13 ) de commande des diodes ( 11 ) électroluminescentes conçus pour commander des sorties de signaux en fonction de prescriptions de consigne du dispositif de commande,
- des moyens ( 12 ) de transformation de l'énergie apportée aux diodes ( 11 ) électroluminescentes,
- des moyens ( 14 ) de contrôle de l'alimentation en courant et/ou en tension des diodes ( 11 ) électroluminescentes, qui sont conçus pour détecter de manière redondante des paramètres de fonctionnement et effectuer des tests de fonction,
- et des moyens ( 15 ) de communication qui sont constitués pour échanger des données de commande de mesure et d'état avec l'appareil ( 40 ) de commande par une liaison de données logique et sécurisée,
qui sont constitués en module commun,
- en ce que les émetteurs ( 10 ) de signaux sont reliés à l'appareil ( 40 ) de commande par une branche ( 30 ) de ligne unique ayant les lignes ( 31 ) d'alimentation en énergie et les lignes ( 32 ) de transmission de données,
- et en ce que les lignes ( 32 ) de transmission de données entre l'appareil ( 40 ) de commande et au moins un émetteur ( 10 ) de signaux sont réalisées en câbles de courant à la terre, l'appareil ( 40 ) de commande et l'émetteur ( 10 ) de signaux étant constitués pour la transmission de données au moyen d'une Powerline Communication.

2. Système de feux de signalisation suivant la revendication 1,
**caractérisé en ce que** les moyens ( 13 ) de commande sont constitués en étant déclenchés par une instruction logique pour la modulation de la largeur des impulsions et/ou pour la diminution de l'amplitude du courant ( I ) envoyé aux diodes ( 11 ) électroluminescentes.

3. Système de feux de signalisation suivant la revendication 1 ou 2,
**caractérisé en ce qu'**il est prévu, pour le contrôle des états du signal, des moyens ( 16 ) de mesure directe du courant ( I ) alimentant les diodes ( 11 ) électroluminescentes.

4. Système de feux de signalisation suivant l'une des revendications 1 à 3,
**caractérisé en ce qu'**il est prévu des moyens de détection de la lumière émise par les diodes ( 11 ) électroluminescentes, moyens qui sont constitués pour la réalisation de tests alors que les diodes ( 11 ) électroluminescentes sont mises en circuit et/ou mises hors circuit.

5. Système de feux de signalisation suivant l'une des revendications 1 à 4,
**caractérisé en ce qu'**il est prévu une ligne de signal commune pour l'alimentation en énergie et la transmission des données entre un émetteur ( 10 ) de signaux et l'appareil ( 40 ) de commande.

6. Système de feux de signalisation suivant l'une des revendications 1 à 4,
**caractérisé en ce qu'**il est prévu des lignes ( 31 et 32 ) de signal distinctes l'une de l'autre pour l'alimentation en énergie et la transmission de données entre l'émetteur ( 10 ) de signaux et l'appareil ( 40 ) de commande.

7. Système de feux de signalisation suivant l'une des revendications 1 à 6,
**caractérisé en ce qu'**à l'émetteur ( 10 ) de signaux peut être raccordé un détecteur ( 20 ) de circulation disposé à sa proximité immédiate, des données de circulation détectées par le détecteur ( 20 ) de circulation pouvant être transmises à l'appareil ( 40 ) de commande par le circuit.
